# EUROPÄISCHE PATENTSCHRIFT

(11) **EP 0 179 778 B1**
(45) Veröffentlichungstag und Bekanntmachung des Hinweises auf die Patenterteilung: **22.03.1989**
(21) Anmeldenummer: 85901340.1
(22) Anmeldetag: 04.04.1985
(51) Int. Cl.: H01R 33/94, H01R 33/08, F21S 5/00, F21V 19/00, H05B 41/29

(54) **ADAPTER ZUM LÖSBAREN ANSCHLIESSEN ELEKTRISCHER BELEUCHTUNGSKÖRPER**
ADAPTER FOR RELEASIBLY CONNECTING ELECTRIC LIGHTING APPARATUSES
ADAPTATEUR POUR RACCORDEMENT LIBERABLE D'APPAREILS D'ECLAIRAGE ELECTRIQUES

(30) Priorität: 09.04.1984 CH 1772/84; 06.06.1984 CH 2778/84; 25.01.1985 CH 352/85; 07.02.1985 CH 555/85
(43) Veröffentlichungstag der Anmeldung: 07.05.1986
(62) Teilanmeldung aus: 87119168.0
(73) Patentinhaber: Nigg, Jürg, CH-8006 Zürich (CH)
(72) Erfinder: Nigg, Jürg, CH-8006 Zürich (CH)
(74) Vertreter: Feldmann, Clarence Paul
(86) Internationale Anmeldenummer: CH8500056
(87) Internationale Veröffentlichungsnummer: WO8504769

(56) Entgegenhaltungen:
- EP-A- 0 024 522
- EP-A- 0 056 642
- EP-A- 0 075 176
- DE-A- 2 819 550
- DE-A- 3 248 579
- DE-A- 3 346 397
- GB-A- 2 068 179
- US-A- 3 748 459
- US-A- 4 363 083

## Beschreibung

Die vorliegende Erfindung betrifft einen Adapter, für Kleinleuchtstoffröhren mit Kontaktstiften, mit einer leuchtstoffröhrenkompatiblen Fassung und einem glühlampenkompatiblen, speiseseitigen Schraub- oder Bajonettsockel, aufgebaut aus einem Aussengehäuseteil mit glühlampenkompatiblem Sockel in dem eine Printplatine gehalten ist, und aus einem Innengehäuseteil mit der leuchtstoffröhrenkompatiblen Fassung.

Aus der DE-C-2 819 550 ist ein Adapter bekannt, der zur Verbindung einer ringförmigen Leuchtstoffröhre geeignet ist. Dieser Adapter hat ein Aussengehäuseteil mit einer speiseseitigen, glühlampenkompatiblen Fassung, sowie ein Innengehäuseteil mit einer leuchtstoffröhrenkompatiblen Fassung, sowie einer Printplatine zur Aufnahme einer Schaltanordnung zur elektrischen Anpassung. Dieser Adapter ist ebenfalls entlang einer Zusammenfügungsachse zusammenfügbar und rotationssymmetrisch im Aufbau. Die Gesamtkonzeption ist jedoch nur auf Leuchtstoffröhren einer Art festgelegt und bei Änderung der elektrischen oder mechanischen Erfordernisse wäre der Adapter unbrauchbar. Der gesamte Aufbau ist ausgesprochen voluminös und eine Verwendung einer energiesparenden Leuchtstoffröhre in einem bestehenden Beleuchtungskörper wie Hänge- oder Ständerlampe ist nicht möglich. Die erwünschte Verbreitung der Energiesparleuchten währe hiermit nicht erreichbar.

Seit einiger Zeit ist man bemüht, in der Beleuchtungstechnik Energieverbrauchseinsparungen dadurch zu erzielen, das man anstelle von Glühlampen Leuchtstofflampen einsetzt. So sind beispielsweise Leuchtstofflampen bekannt, wie die COMPACTA^{o-}Lampen der Firma Osram^{@}, welche als Beleuchtungskörper Leuchtstoffkörper umfassen, die mit dem zu ihrem Netzbetrieb notwendigen elektrischen Vorschaltgerät und Starter in einem Gehäuse integriert sind. Das Gehäuse ist mit einem Glühlampensockel, einem Schraubsockel, versehen, womit die Leuchtstofflampe in herkömmliche Glühlampenfassungen eingeschraubt werden kann. Durch die Integration von Starter, Vorschaltgerät und eigentlichem Leuchtstoff-Beleuchtungskörper in ein Gehäuse, werden diese Beleuchtungselemente schwer und teuer. Bei Ausfall lediglich des Leuchtstoffkörpers, wird das gesamte Beleuchtungselement weggeworfen, also mit dem dann allenfalls noch völlig intakten Starter und Vorschaltgerät.

Im weiteren sind kleine Leuchtstofflampen bekannt geworden, die mit Spezialsockeln versehen sind, in welchen lediglich der Starter und ein kapazitives Vorschaltgerät eingebaut sind. Diese Mini-Leuchtstofflampen sind wesentlich kostengünstiger, können aber in herkömmlichen Glühlampensockeln nicht eingesetzt werden. Von den Herstellern dieser Mini-Leuchtstofflampen werden deshalb Einsätze vertrieben, welche fix montierbar sind, andererseits mit dem Netz verkabelt werden. Der Einsatz von Leuchtstofflampen generell erbringt, verglichen mit Glühlampen, eine wesentliche Betriebsstromeinsparung.

Die vorliegende Erfindung setzt sich nun zum Ziel, einen Adapter zu schaffen, mit dessen Hilfe die vom Energieverbrauch her günstigen Leuchtstofflampen ohne weiteres anstelle herkömmlicher Glühlampen eingesetzt werden können, wobei zusätzlich oder alternativ, auch eine elektrische Anpassung zwischen Glühlampenspeisung und Leuchtstofflampenspeisung mit entsprechenden elektrischen Aggregaten, die bei Ausfall der Leuchtstofflampen nicht mitersetzt werden müssen, erstellt werden soll.

Die vorliegende Erfindung bezweckt im weiteren einen Adapter bzw. ein Vorschaltgerät eingangs genannter Art zu schaffen, der bzw. das höchst flexibel für verschieden gesockelte und elektrisch zu betreibende Beleuchtungskörper, unter Verwendung der gleichen Grundaufbausteine, zusammengestellt werden kann und dessen Volumen auf das absolut notwendige reduziert ist, bei Vorsehen auch der elektrisch-elektronischen Aggregate, die zur Erstellung der obgenannten Kompatibilität erforderlich sind. Als Adapter wird ein solches Gerät dann bezeichnet, wenn es netzseitig einen Sockel bzw. eine Fassung aufweist, weist es dagegen Kabelanschlüsse auf, und wird als flexibel erbaubares Vorschaltgerät bezeichnet.

Auf Grund dieses einzigen Unterschiedes wird im folgenden wie auch vorgängig nur von Adaptern gesprochen es sei denn im weiteren, es werde auf diesen Unterschied eingegangen. Das genannte Ziel wird dadurch erreicht, dass der Adapter bzw. das Vorschaltgerät benannter Art modular aufgebaut ist und einen Aussengehäuseteil mit Anschlussmitteln, wie einem Sockel bzw. einer Fassung, für den Netzanschluss umfasst, mindestens eine Printplatine für elektrisch/elektronische Organe für die Erstellung der Speisung Beleuchtungskörper-Kompatibilität sowie einen Innengehäuseteil mit der Fassung für den Beleuchtungskörper, wobei das Aussenvolumen des Adapters bzw. Vorschaltgerätes durch Aussengehäuseteil und Innengehäuseteil gegeben ist.

Ein Problem bei der Auslegung eines Adapters genannter Art liegt nun weiter darin, dass von den gleichen Herstellern, wie auch von unterschiedlichen Herstellern, Beleuchtungskörper auf dem Markt angeboten werden, die wohl teilweise gleiche Sockeldimensionen aufweisen, bei denen jedoch elektrische Anschlüsse, wie Anschlussstifte, unterschiedlich positioniert sind, jedoch im Rahmen eines gleichbleibenden Rasters, so dass bekannt ist, an welchen Positonen eines Sockels überhaupt die elektrischen Kontakte angeordnet sein können, jedoch nicht von vornherein festgelegt werden kann, wo diese Kontakte dann lampenspezifisch vorgesehen sind. Gewisse Beleuchtungskörper weisen zusätzlich zur unterschiedlichen Stiftanordnung unterschiedliche Sockelformen auf. Es sei hierzu auf die Sockelungen gemäss DIN g 23 d-1; g 24 d-1; g 24 q-1, etc. hingewiesen.

Um das modulare Konzept des vorgeschlagenen Adapters konsequent voll zur Geltung bringen zu können und nicht von Einsatz zu Einsatz unterschiedliche Innengehäuseteile mit der Beleuchtungskörper-Fassung vorsehen zu müssen, wird nun vorgeschlagen, dass im Fassungsbereich des Innengehäuseteils eine Mehrzahl von Kontakten angeordnet ist, im DIN-Raster angeordnet, wovon ein Teil elektrisch gleichwertig beschaltet ist, für Beleuchtungskörper mit geometrisch unterschiedlich angeordneten elektrischen Kontakten in ihrem Sockelbereich und/oder ein Teil elektrisch unterschiedlich beschaltet oder, wie über Brückenpartien an der Printplatine, beschaltbar sind zur flexiblen Anpassung des selben Innengehäuseteils an die elektrischen und mechanischen Erfordernisse unterschiedlicher Beleuchtungskörper und dass vorzugsweise die Fassungsform so ausgelegt ist, dass sie unterschiedlich geformte Sockel von Beleuchtungskörpern halternd aufnimmt.

Um weiter eine möglichst geringe Bauhöhe des Adapters zu erzielen, für den Einsatz mit Beleuchtungskörpern, die Kontaktstifte in ihrem Sockelbereich aufweisen, wird vorgeschlagen, dass am Innengehäuseteil Aufnahmen, wie Bohrungen, für die Stifte vorgesehen sind und federnde Kontaktlaschen für die Stifte mechanisch an der Printplatine befestigt sind. Dadurch wird erreicht, dass zwischen der Stiftkontaktierung adapterseitig und der Printplatine mit den elektrisch und elektronischen Organen, nicht Gegenstand der vorliegenden Anmeldung, eine minimal kurze Distanz baulich erreicht wird, die sich einerseits auf die Gesamtbauhöhe des Adapters niederschlägt, andererseits auch das Vorsehen von Zusatzverbindungen zwischen Stiftkontaktierung und Printplatte überflüssig macht.

Üblicherweise sind nun Kontaktlaschen für die Kontaktierung von Stiften relativ kompliziert geformt, insbesondere zweidimensional, wie rinnenförmig, gebogen, zur Fassung der Stifte. Unter Berücksichtigung der zu erzielenden möglichst einfachen Herstellbarkeit einerseits, andererseits und insbesondere aber auch eines möglichst geringen Platzbedarfes pro Stiftkontaktstelle am Adapter, auch unter Berücksichtigung, dass, wie oben vorgeschlagen, mehr Kontaktbereiche vorzusehen sind als tatsächlich erforderlich und die Flexibilität ein und desselben Adapteraufbaus mit der Zunahme der Anzahl vorgesehener Kontaktbereiche zunimmt, wird nun weiter vorgeschlagen, dass die Kontaktlaschen aus plattenförmigem Material geformt, wie gestanzt, sind. Damit bleibt die Breitendimension einer Kontaktlasche auf die Dicke des plattenförmigen Materials beschränkt. Es kann eine grosse Zahl Kontaktbereiche bereitgestellt werden. Die Herstellung der einzelnen Kontaktlaschen macht weiter keine komplizierten Formungsvorgänge nötig, sondern lediglich einen Stanzvorgang.

Prinzipiell wird nun die Kontaktierung von Kontaktstiften an den Beleuchtungskörpern durch U-förmige Ausbildung der Kontaktlaschen erreicht, wobei ihre U-Schenkel mit den Aufnahmen für die Beleuchtungskörperstifte zentriert sind und mindestens die Schenkelpartien der U-förmig ausgebildeten Kontaktlaschen federn, so, dass die eingefügten Kontaktstifte federnd zweiseitig mit den Kontaktlaschen in Berührung stehen, das eine gute Kontaktierung der Stifte auch während langen Betriebszeiten und allenfalls auch bei Erschütterungen sicherstellt. Es muss hierbei auf die unübliche Federbeanspruchung der Kontaktlaschen in der Ebene ihres Plattenmaterials hingewiesen werden.

Bekanntlich ist Plattenmaterial, das üblicherweise für Printplatinen verwendet wird, in Grenzen relativ elastisch, überschreitet man diese Grenzen, so bricht es. Vor Erreichung dieser Grenzen kann eine Beanspruchung innerhalb der Plattenelastizität aber schon zu Rissen in den Leiterbahnen führen. Es muss deshalb sichergestellt werden, unter Berücksichtigung der bei Einstekken eines Beleuchtungskörpers entstehenden Kontaktpartien-Beanspruchung und damit, sind doch die Kontaktlaschen direkt am Print montiert, der Platinenbeanspruchung, dass die Printplatine gerade im Bereiche der Kontaktlaschen gut abgestützt ist. Dadurch, dass die Kontakte an der Platine mechanisch befestigte Kontaktlaschen umfassen und letztere Lagerpartien aufweisen zur Abstützung der Platine am Innengehäuseteil, derart, dass die Kontakte einerseits in ihrer «intrinsischen» Funktion der Kontaktierung der Beleuchtungskörperanschlüsse dienen, andererseits aber auch als Abstützorgane für die Printplatine, wird deren optimale Abstützung gerade im wesentlichen Bereich sichergestellt. Dies wird weiter in einfacher Weise dadurch erreicht, dass mindestens der eine der U-Schenkel auf seiner der U-Basis abgekehrten Seite eine Auflagerpartie aufweist, der Innengehäuseteil eine Gegenlagerpartie hierfür zur Halterung der Platine am Innengehäuseteil. Damit wird in optimaler Art und Weise der an sich für die Kontaktierung nicht wirksame Aussenteil der U-Schenkel für die Printabstützung eingesetzt. Zur Kontaktierung der Beleuchtungskörperstifte dienen selbstverständlich nur die sich zugekehrten, inneren U-Schenkelpartien.

Dadurch, dass die Auflagerpartie widerhakenförmig ausgebildet ist, die U-Schenkel mindestens nahezu parallel zur Zusammenfügungsachse von Printplatine und Innengehäuseteil aufragen, derart, dass beim Zusammenfügen von Platine und Innengehäuseteile die Auflagerpartien federnd Gegenlagerpartien am Innengehäuseteil im Rahmen der Schnappfederung der widerhakenförmigen Auflagerpartien praktisch vorgespannt und es ergibt sich eine spielfreie Printfixierung bei gleichzeitiger Realisation einer höchst einfachen Montage der Printplatine am Innengehäuseteil.

Indem im weiteren mindestens der eine U-Schenkel eine gegen die U-Zentralachse gerichtete Ausformung aufweist, wird erzielt, dass beim Einstecken des Beleuchtungskörpers und unter Wirkung seines Kontaktstiftes, besagter U-Schenkel federnd weg von der U-Zentralachse gebogen wird, wodurch eine federnde Kontaktpartievorspannung zur Sicherstellung eines gut elektrischen Überganges erzielt wird.

Bei den im Handel erhältlichen Beleuchtungskörpern mit Stiftanschlüssen ist erkenntlich, dass die Stifte durch Röhrchen gebildet sind, deren Kontaktierung beleuchtungskörperseitig an einer Prägestelle erfolgt, das heisst es ist beleuchtungskörperartig ein Draht in die Röhrchen gesteckt und von aussen an einer eng umrissenen Stelle eine klemmende Einprägung vorgesehen. Diese Einprägungen sind nun nicht genau positioniert, jedoch bezüglich des Beleuchtungskörpersockels immer auf derselben Stiftseite. Bei den oben beschriebenen, U-förmigen Kontaktlaschen wird nun ein optimaler Kontakt zu den Stiften dadurch erreicht, dass die erwähnte Ausformung eine Kante aufweist, was insbesondere zur Kontaktierung nicht optimal sauberer, allenfalls bereits korrodierter Stifte wesentlich ist. Andererseits kann eine solche Kante in die erwähnte Prägestelle an den Stiften eingreifen, was ein vollständiges Einstecken des Beleuchtungskörpers verhindert, nach Massgabe der Federwirkung des entsprechenden U-Schenkels. Um diesem Problem zu begegnen wird nun vorgeschlagen, dass die besagte Ausformung eine gegen die U-Zentralachse gerichtete Kante aufweist, zur Sicherstellung eines guten elektrischen Überganges, oder dass die Ausformung stetig gewölbt ist, zur Verhinderung eines Einschnappens in die erwähnte Prägestelle, und, bevorzugterweise, dass die Ausformung am einen Schenkel eine Kante aufweist, diejenige am andern Schenkel stetig gewölbt ist, wodurch die gekantete Ausformung den guten elektrischen Kontakt sicherstellt, die gewölbte hingegen im Bereiche der erwähnten Prägestelle ein Einschnappen in diese Prägestelle verhindert und trotzdem den Stift federnd kontaktiert.

Wie erwähnt wurde, sind die Kontaktlaschen unmittelbar, das heisst direkt an der Printplatine befestigt. Damit kommt der Print in den unmittelbaren Bereich der Beleuchtungskörperfassung zu liegen, sie durchragt ihn, denn die Kontaktstifte müssen bis auf Printplatinenhöhe ragen, um dort durch die Kontaktlaschen kontaktiert werden zu können. Damit ergibt sich, bei der möglichst gering zu haltenden Bauhöhe, dass die Bestükkungsseite der Printplatine diejenige Seite ist, die von der Beleuchtungskörperseite des Adapters wegweist. Damit ist aber weiter anzustreben, dass die Printplatine möglichst hoch gegen die Beleuchtungskörperseite hin positioniert wird, denn der auf der Printgegenseite freibleibende Raum ist praktisch verloren. Um dies zu ermöglichen, wird vorgeschlagen, dass die Basis der U-Laschen auf einer Seite eine Verlängerungspartie aufweist, dass die Lasche mit der mit der Verlängerungspartie an der eine Printseite anliegend die Schenkel durch mindestens eine Öffnung in der Printplatine auf die andere Printseite durchragend angeordnet ist und dass die Verlängerungspartie an der Printplatine eng anliegend befestigt ist, derart, dass die Verlängerungspartie an ihrer Auflage mit der Platine beim Einfügen des Beleuchtungskörpers entstehenden Beanspruchungsmomente aufnimmt. Die Befestigung der derart ausgebildeten U-Kontaktlasche wird dadurch realisiert, dass die Verlängerungspartie mindestens einen mindestens in etwa parallel zu den U-Schenkeln aufragenden Stift aufweist, wenigstens in etwa im Mittenbereich der Verlängerungspartie daran angeformt, der durch eine Bohrung im Print durchragt und auf dessen der Verlängerungspartie abgekehrten Seite mit der Platine verbunden sind.

Beim Aufbau eines derartigen Adapters ist anzustreben, dass letzterer, einmal zusammengestellt, durch den Gebraucher nicht mehr zerlegt werden kann, um allfällige elektrische Unfälle zu verhüten. Dies wird nun dadurch erreicht, dass der Innengehäuseteil mit Aussenflächen federnder Wandpartien an der Innenwandung des mindestens teilweise büchsenförmig ausgebildeten Aussengehäuseteils eingreift, vorzugsweise mittels einer widerhakenförmigen Ausformung an den Wandpartien in eine Nut an der Innenwandung des Aussengehäuseteils, und dass eine Spreizvorrichtung vorgesehen ist, vorzugsweise ein Spreizbügel, die ihrerseits mit den Innenflächen der Wandpartien des Innengehäuses aufspreizend in Wirkverbindung steht, als Spreizbügel, vorzugsweise mit letzterer in Einrastverbindung steht, derart, dass durch die Spreizwirkung der Spreizordnung auf die Wandpartien, letztere in ihrer Verbindung zum Aussengehäuseteil nach Zusammenfügen zerstörungsfrei unlösbar fixiert ist, womit der Adapter, zusammengebaut, zerstörungsfrei unzerlegbar ist. Gleichzeitig wird die Spreizanordnung vorzugsweise zur Abstützung der Printplatine, wie an Bereichen ihrer Peripherie, eingesetzt. Die Spreizorgane, wie der erwähnte Spreizbügel, spreizen die Wandpartien des Innengehäuseteiles nach aussen, womit letztere zum Einfügen in den Aussengehäuseteil federnd zusammengedrückt werden müssen und nach Einschieben mit ihren widerhakenförmigen Ausformungen in die Nut am Aussengehäuseteil eingreifen, dort, getrieben durch die Spreizwirkung genannter Spreizorgane, einrastend gehalten werden.

Genügt die eine Bestückungsseite der vorgesehenen Printplatine raummässig nicht, um alle vorzusehenden, elektrisch-elektronischen Organe für die Erstellung der Netz-Beleuchtungskörper-Kompatibilität zu realisieren, so wird vorgeschlagen, dass mehrere Printplatinen mit wenigstens nahezu parallelen Ebenen hintereinander gestaffelt vorgesehen werden.

Um nun weiter den vorgeschlagenen Adapter bezüglich seiner Einsatzflexibilität systematisch auszubauen, wird vorgeschlagen, dass der Aussengehäuseteil Befestigungsorgane, wie ein Aussengewinde, aufweist zur Anordnung von Lampenkalotten nach Wahl. Im weiteren wird im nämlichen Sinne vorgeschlagen, dass zwischen Aussen- und Innengehäuseteil Dichtungsorgane, wie eine 0-Ring-Dichtung, einfügbar sind, für den Einsatz des Adapters in feuchter Umgebung.

Unter Ausnützung der Drehbeweglichkeit der Kalotte wird im weiteren vorgeschlagen, dass die Kalotte Bereiche unterschiedlicher Lichttransmission beziehungsweise Reflexion umfasst, so dass durch Drehen der Kalotte der Verbraucher das Licht-Erscheinungsbild resp. den Lichtfall beeinflussen kann.

Bekannterweise weisen gewisse Beleuchtungskörper nicht ein rotationssymmetrisches Erscheinungsbild auf, sondern umfassen beispielsweise zwei praktisch in einer Ebene angeordnete aufragende Leuchtstoffrohrschenkel, so zum Beispiel die DULUX°-Leuchtstoffkörper der Firma OSRA_{M} o_{.}

Bekannterweise ist weiter die Lichtausbeute eines Beleuchtungskörpers abhängig von seiner Temperatur, welch letztere sich auch auf die Temperatur der unmittelbaren Beleuchtungskörperumgebung auswirkt.

Um eine, wenigstens weitgehend, konstante, allenfalls vorwählbare Betriebstemperatur eines derartigen Beleuchtungskörpers sicherzustellen, wird vorgeschlagen, dass ein Temperaturfühler vorgesehen ist, sowie Organe zu Verstellung der Kalotten-Wärmetransmission beziehungsweise Reflexion, die durch den Fühler beeinflusst werden.

Eine einfache Realisationsmöglichkeit davon ergibt sich dadurch, dass die Kalotte mindestens zwei koaxial, relativ zueinander drehbare Mantelpartien umfasst, wovon die eine eine Abfolge axialer Segmente relativ grosser Infrarotreflexion beziehungsweise relativ grosser Infrarot-Transmission aufweist, ebenso die zweite, und dass der Wärmefühler die relative Drehstellung der Mantelpartien steuert.

Liegen Segmente relativ grosser Infrarotreflexion beider Mantelpartien übereinander, so ist die gesamte Kalotten-Transmission relativ gross. Liegen die Segmente der beiden Mantelpartien mit relativ grosser Infrarotreflexion nebeneinander, ist die gesamte Kalottenreflexion gross. Auf diese Art und Weise durch Realtivverstellung der beiden Mantelpartien, gesteuert durch den Temperaturfühler, kann die Innentemperatur der Kalotte und damit die Beleuchtungskörpertemperatur weitgehend beeinflusst werden.

Vorzugsweise ist dabei der Fühler eine mechanisch mit einer der Mantelpartien einerseits verbundene Bimetallspirale, deren temperaturbedingte Ausweitung resp. Zusammenziehung sich als Drehbewegung auf die genannte Mantelpartie überträgt.

Durch Ausbildung des Adapters, derart, dass der Beleuchtungskörper diesbezüglich in seiner Position verstellbar ist, ergibt sich die Möglichkeit, an der Beleuchtungskörper-Anschlussstelle einen Reflektor zu befestigen, oder befestigt vorzusehen, so, dass durch Bewegung resp. Verstellung dieser Anschlussstelle mit Bezug auf den Gegenanschluss, wie zum Netz und mit Bezug auf einen zu beleuchtenden Raum, der Reflektor positioniert werden kann.

Die Erfindung wird anschliessend anhand von Figuren erläutert.

Es zeigen:
Fig. 1 einen erfindungsgemässen Adapter in Seitenansicht,
Fig. 2 eine Seitenansicht eines erfindungsgemässen Adapters mit eingesetzter Leuchtstoffröhre, beispielsweise einer DULUX-Mini-Leuchtstofflampe der Firma OSRAM,
Fig. 3 die Seitenansicht eines teilweise geschnittenen Ausschnittes des Adapters gemäss Figur 2, mit drehbarer Kalotte,
Fig. 4a eine Seitenansicht von Adapter und Kalotte gemäss Figur 3,
Fig. 4b einen Schnitt gemäss Linie 111-111 von Figur 4a, wobei die Kalotte axial asymmetrisch ausgebildet und allenfalls mit einem Reflektor oder Filter versehen ist,
Fig. 5 die Seitenansicht eines teilweise geschnittenen Ausschnittes der Anordnung gemäss
Figur 2, mit drehbarem Beleuchtungskörperanschluss,
Fig. 6a eine Seitenansicht der Anordnung gemäss Figur 5, mit Kalotte und mit dem Beleuchtungskörperanschluss drehbaren Reflektor oder Filter,
Fig. 6b einen Schnitt gemäss Linie V-V von Figur 6a,
Fig. 7 eine prinzipielle perspektivische Darstellung eines erfindungsgemässen Adapters mit Temperaturfühler und Wärmetransmissions- resp. Reflexionsbeeinflussung an einer Kalotte,
Fig. 8 eine Explosionsdarstellung eines erfindungsgemässen Adapters beziehungsweise des erfindungsgemässen Vorschaltgerätes,
Fig. 9 eine teilweise vereinfachte Längsschnittdarstellung eines zusammengestellten erfindungsgemässen Adapters,
Fig. 10 eine vergrösserte Seitenansicht einer Kontaktlasche, wie sie am Adapter gemäss den Figuren 1 und 2 eingesetzt ist.

Gemäss der Figur 1 umfasst der erfindungsgemässe Adapter ein zweiteiliges Gehäuse 1 aus isolierendem Material, vorzugsweise Kunststoff, welches auf der einen Seite einen glühlampenkompatiblen Sockel 3 trägt, wie in der Figur dargestellt, ein Schraubsockel bekannter Art, mit elektrischem Anschluss 5 und 7 für Netzspannung. Auf der anderen Seite des Gehäuses 1 ist eine Fassung 2 vorgesehen, für eine andere Lampenart, wie dargestellt, beispielsweise für eine DULUX°-Mini-Leuchtstofflampe der Firma Osram. Diese ausschnittsweise dargestellte Lampe umfasst den Leuchtstoffkörper 9 und einen keramischen Sockel 10, welcher einen mittigen Kern 12 mit elektrischen Anschlüssen 14 umfasst. Wie ersichtlich, ist der Sockel der beispielsweise dargestellten Leuchtstofflampe völlig anders geartet als diejenigen herkömmlicher Glühlampen. Zwischen den elektrischen Anschlüssen 5 und 7 glühlampensockelseitig und den elektrischen Anschlüssen leuchtstofflampen-fassungsseitig sind, je nach Erfordernis, im Gehäuse 1 die zur Erstellung der elektrischen Kompatibilität zwischen Netzspannung für Glühlampen und Speisung für die Leuchtstofflampe nötigen elektrischen resp. elektronischen Aggregate integriert, wie eine Vorschalteinrichtung 16 und/oder eine Zündeinrichtung 18 und/oder ein Frequenzwandler 20 und/ oder ein Entstörfilter 22. Der Aufbau dieser Aggregate 16 bis 22 ist bekannt und richtet sich nach den vorliegenden eingangsseitigen elektrischen Verhältnissen mit Bezug auf die für den Betrieb eines Beleuchtungskörpers erforderlichen sekundärseitigen Verhältnisse.

In Figur 2 ist ein erfindungsgemässer Adapter 201 dargestellt, welcher auf der einen Seite einen Gewindesockel 203 für herkömmlichen Netzanschluss, wie für Glühlampenfassungen, aufweist. Auf der anderen Seite weist das Zwischenstück 201 eine Anschlussfassung 205 auf, zum Anschliessen eines hier als DULUX^{o-}Mini-Leuchtstofflampe der Firma OSRAM dargestellten Beleuchtungskörpers 207, der, wie ersichtlich, mechanisch nicht mit einer Glühlampenfassung kompatibel ist. Im Adapter 201 ist auch eine Elektronik vorgesehen, zur Erstellung auch der elektrischen Kompatibilität.

Gemäss Figur 3 ist der Adapter 201 zweiteilig ausgebildet. Er umfasst einen Trägerteil 211, mit der Beleuchtungskörper-Fassung 205 und dem Glühlampensockel 203 verbunden. Auf dem Aussengewinde 208 des Teiles 211 ist, mit Innengewinde 213 versehen, ein Trägerring 215 vorgesehen, der eine Kalotte 217 trägt. In der Kalotte 217 ist eine Kreisnut 219 eingearbeitet, die mit einem Kreiswulst 221 am Trägerring 215 rastet. Somit kann nach Einrasten von Nut 219 und Wulst 221 die Kalotte 217 bezüglich des Ringes 215, des Teiles 211 und damit des Beleuchtungskörpers 207, wie mit dem Pfeil F angedeutet, gedreht werden. Eine 0-Ringdichtung 223 zwischen Teil 211 und Ring 215, allenfalls auch, wie bei 225 dargestellt zwischen Kalotte 217 und Ring 215, stellen die Dichtteile des Kalotteninneren gegen aussen sicher.

In den Figuren 4a und 4b sind einerseits Seitenansichten, andererseits eine Schnittdarstellung gemäss Linie 111-111 von Fig. 4a durch die Ausführungsvariante gemäss Figur 3 dargestellt. Wie insbesondere aus Figur 4b ersichtlich, ist die Kalotte 217 axialsymmetrisch ausgebildet, und weist die beispielsweise dargestellte Form mit axialer Einschnürung 227 und Kreiszylindersegment 229 auf. Liegt die Einschnürung 227 in einer ersten Ebene E1 durch eine Kalottenzentralachse A und ist durch diese Achse A eine zweite Ebene E2 senkrecht zur Ebene E1 definiert, so ist der durch die Ebene E2 und die Einschnürung 226 festgelegte Kalottenabschnitt 228, mit einem Reflektor oder einem Filter 231 versehen. In Zusammenhang mit Figur 3 ist nun ersichtlich, dass durch Drehen der Kalotte 217 und durch Änderung der Position von Reflektor oder Filter 231, einerseits bezüglich des Beleuchtungskörpers 207, andererseits, bei montierter Anordnung, auch bezüglich der Umgebung, das Lichterscheinungsbild der Gesamtanordnung variiert werden kann. In Figur 5 ist, teilweise geschnitten, eine Seitenansicht einer weiteren Ausführungsform des prinzipiell gemäss Figur 2 aufgebauten Zwischenstückes dargestellt.

Das Zwischenstück 201 mit Beleuchtungskörperfassung 205 und Glühlampensockel 203 weist eine zylinderförmige Büchse 231 auf, die starr mit dem Sockel 203 verbunden ist. Die Büchse 231 weist ein Aussengewinde 233 auf und trägt in ihrem Innenraum an einer Trägerplatte 235 eine elektronische Einheit 237 für den elektrischen, zum Beispiel netzkompatiblen Betrieb des Beleuchtungskörpers 207. Beleuchtungskörperseitig ist in der Büchse 231 ein Einsatz 238 bezüglich der Längsachse des Zwischenstückes 201, wie mit dem Pfeil F' angedeutet, drehbar gelagert. Er ruht axial auf einer an der Büchse 231 ausgeformten Kreisschulter 239 und ist an der Büchse 231 durch eine Kreis-Nut/Kerbverbindung 241 axial gesichert. Der Einsatz 238 trägt die Fassung 205 für den Beleuchtungskörper 207. Die elektrische Verbindung zwischen der Elektronikeinheit 237 und elektrischen Anschlüssen 243 am Einsatz 238 für den Beleuchtungskörper 207 ist mittels flexibler Kabel 245 sichergestellt. Bei dieser Ausführungsvariante kann somit die Fassung 205 mit darin vorgesehenem Beleuchtungskörper 207 relativ zum zweiten Anschluss, hier dem glühlampenfassungs-kompatiblen Sockel 203, mit Bezug auf die Längsachse a des Zwischenteiles 201 gedreht werden. Selbstverständlich braucht dabei, wie auch in den anderen Ausführungsvarianten, die Längsachse der Beleuchtungskörperfassung 205 nicht mit der Längsachse des Glühlampensockels 203 übereinzustimmen, sondern kann allenfalls exzentrisch und/oder relativ zueinander gewinkelt sein.

Gemäss Darstellung in den Figuren 6a und 6b der Ausbildungsvariante von Figur 5 ist am Einsatz 238, mit dem der Beleuchtungskörper 207 gedreht wird, einsteckbar oder fixiert ein Reflektor 247 vorgesehen. Der Beleuchtungskörper 207 kann, wie in Figur 5 gestrichelt dargestellt, auch hier durch eine allenfalls auch relativ zum Zwischenstück 201 drehbare Kalotte 249 umgeben sein, wobei die Kalotte 249 auch drehfest am Zwischenstück 201 angeordnet sein kann. Durch Drehen des Einsatzes 238, zusammen mit dem Beleuchtungskörper 207 und dem Reflektor 247, wird das Lichterscheinungsbild der Gesamtordnung verändert.

Bekannterweise ist die Lichtausbeute eines Beleuchtungskörpers von seiner Temperatur abhängig. Um diese zu steuern, wird gemäss Figur 7 am Zwischenstück 201 mit dem Beleuchtungskörper 207 ein spiralförmiger Bimetallthermofühler 251 vorgesehen. Einerseits ist die Spirale des Thermofühlers 251 fix mit dem Zwischenstück 201 verbunden, anderseits mit einem Innenmantel 253 einer Kalotte 255. Je nach Temperatur im Kalotteninnern dehnt sich die Spirale des Thermofühlers 251 mehr oder weniger aus, wodurch der Innenmantel 253, der dem Zwischenstück 201 drehbeweglich gelagert ist, in seiner Winkelposition hoher Infrarotreflexion, und Segmente 259, hoher Infrarottransmission unterteilt. Der Innenmantel 253 läuft in einem oben geschlossenen Aussenmantel 261, fix mit dem Zwischenstück 201 verbunden, der, wie der Innenmantel 253, in stark transmittierende Segmente unterteilt ist. Je nach Winkelposition des Innenmantels 253, mit Bezug auf den Aussenmantel 261 der Kalotte 255, ist diese gesamthaft mehr oder weniger infrarotreflektierend resp. transmittierend. Erwärmt sich das Innere der Kalotte 255 über ein vorgegebenes Mass, so bewirkt die entsprechende Dehnung der Thermofühlerspirale 251 eine Relativdrehung des Innenmantels 253, mit Bezug auf den Aussenmantel 261, so dass die Gesamtransmission der Kalotte 255 vergrössert wird. Umgekehrt bewirkt beim Abkalten des Kalotteninnern der Zusammenzug der Spirale eine Verschiebung des Innenmantels 253, so dass die Kalotte 255 gesamthaft vermehrt reflektierend wird, und somit die Wärmestrahlung des Beleuchtungskörpers 207 nach innen zurückwirft. Auf diese Art und Weise kann die Innentemperatur der Kalotte 255 und damit auch indirekt des Beleuchtungskörpers 207 weitgehend konstant gehalten werden.

Nochmals rückblickend auf die Ausführungsvariante gemäss den Figuren 5, 6a und 6b ist noch nachzuholen, dass mit einmal aufgeschraubter Kalotte 249 die Beleuchtungskörper- fassung 205 mit dem Beleuchtungskörper 207 unzugänglich wird und nicht mehr gedreht werden kann.

Soll eine derartige Drehung dann möglich sein, so wird, wie gestrichelt angedeutet, der Einsatz 238 mit einer Betätigungspartie 280, radial nach aussen ragend, vorgesehen und der Teil 231, allenfalls auch der Ring 215 und die Kalotte 249, mit einem Schlitz versehen, durch welchen die Partie 280 durchragt. Auf diese Art und Weise kann der Einsatz 238 auch nach aufschrauben der Kalotte 249 gedreht werden. In diesem Fall und auch im Hinblick auf die beschränkte Länge der elektrischen Verbindungskabel 245 zwischen der Elektrik 237 und den Anschlüssen 243 wird vorzugsweise durch entsprechende Auslegung des genannten Schlitzes der Schwenkwinkelbereich für die Beleuchtungskörperfassung zum Beispiel auf 90° beschränkt. Die Kombination der Beweglichkeit von Kalotte und beleuchtungskörperseitiger Fassung, allenfalls auf diese 90° beschränkt, ist auch in Figur 4b mit den Drehpfeilen F und F' dargestellt.

Im folgenden wird, wie bereits oben erwähnt wurde, weiter lediglich vom Adapter gesprochen. Es ist klar, dass das erfindungsgemässe Gerät durch Modifikation einer unwesentlichen Anordnung ohne weiteres zu einem Vorschaltgerät umgebaut werden kann oder hierfür vorgesehen werden kann.

Der Adapter umfasst gemäss der Ausführung gemäss Figur 8 einen äusseren Gehäuseteil 301, sofern notwendig eine mit dem äusseren Gehäuseteil 301 verbundene kleine Printplatine 303, in der bevorzugten Ausführungsvariante, jedoch nicht zwingend, einen Spreizbügel 305, eine Hauptprintplatine 307 sowie einen inneren Gehäuseteil 309 und eine Haltefeder 311.

Der äussere Gehäuseteil 301 ist büchsenförmig ausgebildet und trägt an seinem einen Ende einen Normgewindesockel 313, allenfalls einen Bajonettsockel, je nach der netzseitgen Fassung, in welcher der Adapter eingefügt werden soll. Wird nun der hier dargestellte Adapter als Vorschaltgerät eingesetzt, so werden anstelle des Sockels 313, wie gestrichelt schematisch bei 315 dargestellt, netzseitige Anschlusskabel vorgesehen und am äusseren Gehäuseteil 301 Befestigungsorgane, wie die gestrichelt dargestellten Gewindebüchsen 317.

Die Aussenwandung des büchsenförmig ausgebildeten äusseren Gehäuseteils 301 weist ein Gewinde 319 auf, worauf (nicht dargestellt) eine mit entsprechendem Innengewinde versehene Glas- oder Kunststoff-Lampenkalotte aufgeschraubt werden kann oder, ebenfalls nicht dargestellt, ein metallischer Kühlkörperring, beispielsweise aus Aluminium mit Innengewinde, falls erforderlich zur zusätzlichen Abfuhr der im Adapter erzeugten Wärme durch Abstrahlung. Sockelseitig ist innerhalb des äusseren Gehäuseteils 301 eine Ringschulter 321 eingeformt sowie entlang der Innenfläche der Büchsenwandung eine Kreisnut 323. Der äussere Gehäuseteil 301 ist einteilig aus Kunststoff, wie aus Polycarbonat, gefertigt.

Die kleine Printplatine 303 ist so dimensioniert, dass sie satt auf die Ringschulter 321 passt, und weist Positionierungskerben 325 auf, zur Aufnahme entsprechender Positionierungsnocken 327 an der Ringschulter 321. Der Spreizbügel 305, ebenfalls aus Kunststoff, vorzugsweise aus Polycarbonat einteilig gefertigt, weist eine Grundplatte 329 auf mit einer zentralen Aufnahmeöffnung 331. Die Grundplatte 329 ist an ihren Schmalseiten kreisbogenförmig und trägt dort aufragend, Spreizbügelschenkel 333, auf deren Aussenseite je ein Rastnocken 335 angeformt ist.

Die Hauptprintplatine 307, kreisförmig ausgebildet, mit Leiterbahnen 337, weist in ihrem Zentrumsbereich eine Aufnahmeöffnung 339 auf, wobei an zwei Seiten der prinzipiell quaderförmigen Aufnahmeöffnungen 339 je mehrere, hier je drei, Kontaktlaschen 341 angeordnet sind. Details diesbezüglich werden anhand von Figur 9 weiter unten beschrieben. Grundsätzlich sind mindestens zwei der vorgesehenen Kontaktlaschen 341 mit Leiterbahnen der Printplatine 307 verbunden.

Es können aber auch gleichwertig mit den besagten zwei Kontaktlaschen, das heisst praktisch parallel, je mehrere Kontaktlaschen mit Leiterbahnen verbunden sein. Es kann im weiteren ein Teil der Kontaktlaschen mit den einen Leiterbahnen verbunden sein, ein zweiter Teil mit andern, die auf unterschiedliche Beschaltungen der Printplatine führen, oder es können die vorgesehenen Anschlusslaschen, mindestens teilweise, über flexibel einzubauende Brücken erst mit den Leiterbahnen beziehungsweise der Bestückung der Printplatine 307 verbunden werden.

Dies aus folgendem Grund:

Die bekannten Beleuchtungskörper weisen üblicherweise als Kontaktierungsanschlüsse zwei Stifte auf. Diese Stifte sind je nach Sockelung des Beleuchtungskörpers verschieden angeordnet, jedoch folgt ihre Anordnung einer normierten Rasterung. Wären nun an der Platine 307, wie für die üblichen Beleuchtungskörper erforderlich, nur zwei Kontaktlaschen 341 vorgesehen, so könnte hiermit jeweils ein spezifischer Beleuchtungskörpertyp, beispielsweise mit einer Sockelung gemäss G23 d-1 oder G24 d-1 oder G24 q-1 etc. eingesetzt werden. Um nun diese Platine 307 für alle erwähnten normierten Sockelungen und andere einsetzen zu können, sind mehr als zwei Kontaktlaschen 341 vorgesehen. Sind die bei diesen Sockelungstypen vorkommenden StiftpositioneD-LIurch gleichwertige elektrische Beschaltung der entsprechenden vorgesehenen Laschen 341 beschaltet, so können alle diese Typen vorerst elektrisch, ohne jegliche Modifikation an der Platine 307, wie noch zu beschreiben sein wird, aufgenommen werden. Für den Fall, dass elektrisch unterschiedliche Anforderungen bei unterschiedlichen Beleuchtungskörpern auftreten, ist nun der oben vorgeschlagene weitere Fall vorgesehen, dass die vorgesehenen Kontaktlaschen 341 elektrisch unterschiedlich beschaltet werden. Wird dabei bevorzugt, diese unterschiedliche Beschaltung nicht fix einzubauen, sondern, je nach zu verwendendem Beleuchtungskörpertyp erst vorzunehmen, so werden die vorgesehenen Kontaktlaschen 341, wie mittels einzulötender Brükkenteile, nach Kenntnis ihres Einsatzzweckes kontaktiert.

Der innere Gehäuseteil 309 ist ebenfalls grundsätzlich büchsenförmig ausgebildet. Er ist einteilig aus Kunststoff, wie Polycarbonat, ausgeformt. Nach unten ragende, in Grenzen elastisch einbeziehungsweise ausbiegbare Wandpartien 343 tragen endständig eine widerhakenförmige, nach aussen vorspringende Ausformung 345. Zentral ist am inneren Gehäuseteil 309 der mechanische Halterungsteil für einen Beleuchtungskörpersokkel (nicht dargestellt), das heisst eine Fassung 347 nach unten eingeformt. Beidseitig der Fassung 347 sind Ausnehmungen 349 entsprechend der Anzahl vorgesehener Kontaktlaschen 341 angebracht. Die Ausformung der Fassung 347 ist so, dass sie sowohl rechteckige, wie auch quadratische Beleuchtungskörpersockel halternd aufnehmen kann, wozu entsprechende Längsrippen 351 eingeformt sind, die sowohl Rechteck- wie unterschiedliche Quadratflächen, genügende Halterung für derartige Sockel gewährleistend, beranden. Dies um im Zusammenwirken mit den beschriebenen Laschenanordnungen an der Printplatine 307 zu ermöglichen, eine Vielzahl unterschiedlich gesockelter und betriebener Beleuchtungskörper bei gleichbleibender Gestaltung des Adapters damit einzusetzen. Bevor anhand von Figur 9 und 10 auf weitere wesentliche Details eingegangen wird, soll beschrieben werden, wie der Adapter mechanisch zusammengebaut wird. Die Haltefeder 311 mit entsprechenden Halterungszungen 343 wird von oben in den prinzipiell quaderförmigen, die Fassung 347 bildenden Hohlraum eingeschoben, dort fixiert, allenfalls mittels einer Kunststoffschweissstelle. Danach wird der bestückte (nicht dargestellt) Print 307 von unten, mit seiner Aufnahmeöffnung 339 über der Fassungsausformung 347 reitend, in den inneren Gehäuseteil eingeschoben, so weit, bis die Kontaktlaschen 341 durch die im inneren Gehäuseteil 309 vorgesehenen Aufnahmen 349 durchragen und zudem die spezielle ausgebildeten Kontaktlaschen 341 in noch zu beschreibender Art und Weise am inneren Gehäusetil 309 einrasten. Da, wie ebenfalls noch zu beschreiben sein wird, die Kontaktlaschen 341 mechanisch direkt an der Printplatine 307 befestigt sind, wird dadurch bereits eine Printhalterung am inneren Gehäuseteil 309 sichergestellt. Danach wird der Spreizbügel 305 mit seiner Aufnahmeöffnung 331 über die Fassung 347 von unten her aufgestülpt und greift mit seinen Spreizbügelschenkein 333 entlang der Innenseite der Wandpartien 343 des inneren Gehäuseteils 309 ein, wobei er so dimensioniert ist, dass seine Schenkel 333 in einer keilartigen Funktionsweise die Wandpartien 343 im Rahmen ihrer Eigenelastizität federnd nach aussen treiben. Dabei greifen die beiden Rastnokken 335, von den Spreizbügelschenkeln 333 nach aussen vorragend, in entsprechende, hier nicht dargestellte Einnehmungen auf der Innenseite der Wandpartien 343 ein, derart, dass der Bügel 305 in seiner endgültigen Position dadurch positioniert wird. Dabei kommt der Spreizbügel 305 mit an den Spreizbügelschenkeln 333 ausgeformten Schultern 334 auf die Peripherie der Printplatine 307 zu ruhen, wodurch letztere an ihrer Peripherie gehaltert wird und mit anhand der aus Figur 9 ersichtlichen Gegenlager 336 am inneren Gehäuseteil 309 festgeklemmt wird. Danach wird die kleine Platine 303 auf die Ringschulter 321 gelegt, ebenfalls bestückt, die entsprechenden elektrischen Verbindungen zwischen Platine 303 und 307 erstellt, sofern sie nicht vorerstellt wurden, dann wird der äussere Gehäuseteil 301, nach Einbiegen der Wandpartien 343 gegen den durch den Spreizbügel 305 erzeugten Spreizdruck, über die Wandpartien 343 geschoben, bis die widerhakenförmigen Ausformungen 345 in die Kreisnut 323 schnappend eingreifen. Der Adapter ist nun fertiggestellt, wobei zu bemerken ist, dass der äussere Gehäuseteil 301 mit bezug auf den inneren 309 um die Zusammenstellungsachse A drehbar ist, indem die Ausformung 345 in der Nut 323 gleitet. Ein oder mehrere Arretierungsnocken 355 begrenzen dabei den Drehweg.

Aus den Figuren 9 und 10 sind nun weitere wesentliche Details ersichtlich. Die Kontaktlaschen 341 sind grundsätzlich U-förmig ausgebildet. Sie weisen zwei U-Schenkel 357 und 359 auf sowie eine U-Basis 361, letztere mit einer Verlängerungspartie 363. An der Verlängerungspartie 363 ragt, parallel zu den U-Schenkeln 357 beziehungsweise 359, ein Montagestift 365 auf. Die Printplatine 307 weist für die Aufnahme der U-Schenkel 357 beziehungsweise 359 entsprechende Bohrungen 367 auf, sowie davon in entsprechendem Abstand, eine Bohrung 369 für den Montagestift 365. Die Kontaktlaschen 341, aus plattenförmigem Material gestanzt, werden von der gegen den äusseren Gehäuseteil 301 ragenden Printplatinenseite her durch die Öffnung 367 gesteckt, wobei dann der Montagestift 365 durch die Bohrung 369 in der Platine ragt. Dabei kommt die Verlängerungspartie 363 mit ihrer oberen, ebenen Berandungsfläche satt auf besagte Seite der Printplatine 307 zu liegen. Dann wird, wie insbesondere aus Figur 10 ersichtlich, der Montagestift 365 auf der Gegenseite der Platine 307 verlötet. Dadurch werden die Kontaktlaschen 341 starr mit der Printplatine 307 verbunden.

Die der Fassung 347 zugekehrten U-Schenkel 359 der Laschen 341 weisen auf ihrer, der U-Zentrumsachse B abgekehrten Seite je eine widerhakenförmige Ausformung 371 auf, womit sie auf in eine entsprechende Ausformung 373 im oberen Bereich der einteilig mit dem inneren Gehäuseteil 309 geformten Fassung 347 einrastet.

Die Flanken der Ausformungen 371 und 373 sind so abgeschrägt, dass bei Einfügen der Printplatine 307 gemäss Figur 8 von unten über die Fassung 347, die mit der Ausformung 371 versehenen U-Schenkel 359 sich federnd gegen die Achse B einbiegen, dann rastend ihre Fixierungsposition über der Ausformung 373 einnehmen. Sie stützen via Kontaktlaschen 341 die Printplatine 307 in ihrem Zentrumsbereich ab, dem Bereich, der bei Einstecken eines Beleuchtungskörpers am meisten beansprucht wird. Wie aus Figur 10 ersichtlich, werden bei Einführung eines beleuchtungskörperseitigen Kontaktstiftes die beiden U-Schenkel 357 beziehungsweise 359 rückgebogen, was durch die abgesetzte Ausbildung der Ausformung 373 auch für den Schenkel 359 ermöglicht ist, und durch die Beanspruchung P wird auf die Kontaktlasche 341 ein Drehmoment M erzeugt, das durch die Auflage der Verlängerungspartie 363 an der Printplatine 307 aufgenommen wird. Die U-Schenkel biegen sich federnd in der Ebene des plattenförmigen Kontaktlaschenmaterials. Die beiden U-Schenkel 357 und 359 weisen je eine gegen die Zentrumsachse B gerichtete Ausformung 374 beziehungsweise 376 auf. Während die Ausformung 374 am Schenkel 357 der von der Fassung 347 abgekehrt ist, stetig aufgewölbt ist, weist die Ausformung 376 am Schenkel 359, der der Fassung 347 zugekehrt ist, eine Kante 378 auf. Das Vorsehen einer Kante, wie bei 348 an den federnd kontaktnehmenden U-Schenkeln, sichert eine optimale Kontaktierung eines zwischen die Schenkel eingeführten Beleuchtungskörperstiftes. Anderseits sind, wie bereits oben erläutert wurde, bekanntlich an den Beleuchtungskörperstiften Prägestellen vorgesehen, üblicherweise bezüglich der Beleuchtungskörpersockelung auf der nach aussen gekehrten Seite. Es bestünde dann, wenn auch der entsprechende U-Schenkel 357 eine Kante, wie bei 378 aufwiese, die Gefahr, dass diese in eine solche Prägestelle eingriffe, womit das Einfügen eines Beleuchtungskörpers erschwert, wenn nicht verunmöglicht würde. Deshalb ist die Ausformung 374 des entsprechenden Schenkels 357 stetig gewölbt.

Aus Figur 9 ist im weiteren die Printabstützfunktion der Schulter 334 der Bügelschenkel 333 ersichtlich. Im weiteren sind dort die elektrischen Anschlüsse 380 beziehungsweise 382 an dem netzseitigen Sockel eingezeichnet, wobei hier Sicherungselemente, Thermosicherungen oder ein NTC-Widerstandselement direkt angeordnet werden. Die vorgesehenen Absätze 384, in der Schnittdarstellung gemäss Figur 9 erkenntlich, sind für die erwähnte Aufnahme unterschiedlich dimensionierter Beleuchtungskörpersockel vorgesehen.

Durch die Spreizwirkung der Spreizbügelschenkel 333 mit bezug auf die Wandpartien 343 wird eine Demontage des Adapters verunmöglicht, denn die widerhakenförmigen Ausformungen 345 bleiben gespreizt in die Nut 323 getrieben. Trotzdem kann die obenerwähnte Relativdrehbewegung zwischen dem Gehäuseteil ohne weiteres ausgeführt werden.

Aus Figur 9 ist im weiteren ein ringförmiger Isolationseinsatz 386 ersichtlich, der nach dem Einfügen der Printplatine 307 und vor Einfügen des Spreizbügels 305 über die der Bestückungsseite des Printes 307 zugekehrten Kontaktlaschenpartien gelegt wird. Damit wird verunmöglicht, dass die Kontaktlaschen, wie bei ihrem Aufbiegen bei Einstecken eines Beleuchtungskörpers, mit der Printbestückung in Kontakt treten können. Zudem wird dadurch ein unsachgemässes Eingreifen, wie mit einer Nadel, durch die Ausnehmungen 349 in die elektronische Schaltung am Print verunmöglicht. Dieser Isolationseinsatz 386 kann, wie in Figur 9 rechter Hand dargestellt, mit Trägerpartien 387 für elektronische Aggregate, wie Widerstände, Spulen, Kondensatoren etc. versehen sein, so dass auch der von den Kontaktlaschen eingenommene Raum an die Printplatine 307 wieder ausgenützt wird.

## Patentansprüche

1. Adapter, für Kleinleuchtstoffröhren mit Kontaktstiften, mit einer leuchtstoffröhrenkompatiblen, steckbaren Fassung und einem Glühlampenkompatiblen, speiseseitigen Schraub- oder Bajonettsockel, aufgebaut aus einem Aussengehäuseteil (1, 201, 301 ) mit glühlampenkompatiblem Sockel (3, 203) in dem eine Printplatine (307) gehalten ist, und aus einem Innengehäuseteil (309) mit leuchtstoffröhrenkompatibler Fassung (347), dadurch gekennzeichnet, dass im Fassungsbereich des Innengehäuseteils (309) eine Mehrzahl von Kontaktlaschen (341) angeordnet ist, wovon ein Teil elektrisch gleichwertig beschaltet ist und/oder, wie über Brücken (337) am Print, beschaltbar sind, zur flexiblen Anpassung des selben Innengehäuseteils (309) an unterschiedliche Beleuchtungskörper (9, 207), und dass vorzugsweise die Fassungsform so ausgelegt ist, dass sie unterschiedlich geformte Sockel (12) von Beleuchtungskörpern halternd aufnimmt.

2. Adapter nach Anspruch 1, dadurch gekennzeichnet, dass am Innengehäuseteil (309) Aufnahmen (349), wie Bohrungen für die Kontaktstifte vorgesehen sind und dass federnde Kontaktlaschen (341 ) für die Stifte mechanisch an der Printplatine (307) befestigt sind.

3. Adapter nach Anspruch 1, dadurch gekennzeichnet, dass der Innengehäuseteil (309) und der Aussengehäuseteil (309) bezüglich einer Anschlusssymmetrieachse (A) relativ zueinander drehbar sind.

4. Adapter nach Anspruch 2, dadurch gekennzeichnet, dass die Kontaktlaschen (341) aus plattenförmigen Material U-förmig ausgebildet sind und dass ihre U-Schenkel (357, 359) bezüglich der Aufnahmen für die Beleuchtungskörperkontaktstifte zentriert sind, wobei die Schenkelpartien federn.

5. Adapter nach Anspruch 1, dadurch gekennzeichnet, dass die Kontakte an der Printplatine mechanisch befestigte Kontaktlaschen (341 ) umfassen, die Lagerpartien (371 ) aufweisen zur Abstützung der Printplatine (307) am Innengehäuseteil (309), derart, dass die Kontakte einerseits der Kontaktierung der Beleuchtungskörperanschlüsse, anderseits der mechanischen Printerhalterung dienen.

6. Adapter nach den Ansprüchen 4 oder 5, dadurch gekennzeichnet, dass mindestens der eine U-Schenkel (359) auf seiner der U-Basis (361) abgekehrten Seite eine Auflagerpartie (371) aufweist, während der Innengehäuseteil eine Gegenlagerpartie (373) hierfür, zur Abstützung der Platine (307) am Innengehäuseteil (309) hat.

7. Adapter nach Anspruch 6, dadurch gekennzeichnet, dass die Auflagerpartie (371) widerhakenförmig ausgebildet ist, die U-Schenkel mindestens nahezu parallel zu einer Zusammenfügungsachse von Printplatine und Innengehäuseteil aufragen, derart, dass beim Zusammenfügen von Platine und Innengehäuseteil die Auflagerpartien federnd Gegenlagerpartien am Innengehäuseteil hinterschnappen.

8. Adapter nach Anspruch 4, dadurch gekennzeichnet, dass mindestens der eine der U-Schenkel eine gegen die U -Zentralachse gerichtete Ausformung aufweist, die eine Kante aufweist oder stetig gewölbt ist, und dass vorzugsweise der eine der U-Schenkel (359) eine gegen diese Achse gerichtete Ausformung (376) mit Kante (378), der andere (357) eine gegen diese Achse gerichtete, stetig gewölbte Ausformung (374) aufweist.

9. Adapter nach Anspruch 4, dadurch gekennzeichnet, dass die Basis (361) der U-Kontaktlaschen an einer Seite eine Verlängerungspartie (363) aufweist, und dass die Lasche mit der Verlängerungspartie an der einen Printseite eng anliegend befestigt ist und dabei die Schenkel durch mindestens eine Öffnung in der Platine auf deren anderen Seite streckt derart, dass die Verlängerungspartie an ihrer Auflage an der Printplatine bei Einfügen des Beleuchtungskörpers entstehende Beanspruchungsmomente aufnimmt.

10. Adapter nach Anspruch 9, dadurch gekennzeichnet, dass die Verlängerungspartie mindestens einen Stift (365), mindestens in etwa parallel zu den U-Schenkeln aufragend, aufweist, mindestens in etwa im Mittenbereich der Verlängerungspartie (363) daran angeformt, der durch eine Öffnung (369) in der Printplatine (307) auf die der Verlängerungspartie abgekehrte Printplatinenseite ragend, dort mit der Platine verbunden ist.

11. Adapter nach Anspruch 10, dadurch gekennzeichnet, dass der Innengehäuseteil (309) mit Aussenflächen federnder Wandpartien (343) an der Innenwandung des mindestens teilweise büchsenförmig ausgebildeten Aussengehäuseteils (301) eingreift, vorzugsweise mittels widerhakenförmiger Ausformung (345) an den federnden Wandpartien in eine Nut (323) an der Innenwandung des Aussengehäuseteils aufspreizend in Wirkverbindung stehend, und dass ein Spreizbügel (305), mit letzteren in Einrastverbindung stehend, vorgesehen ist, derart, dass durch die Spreizwirkung des Spreizbügels auf die Wandpartien (343) des Innengehäuseteils (309) letztere in ihrer Verbindung zum Aussengehäuseteil (301) nach Zusammenfügen zerstörungsfrei unzerlegbar ist, wobei der Spreizbügel zusätzlich der Printplatine (307) als Auflager dient.

12. Adapter nach Anspruch 1, dadurch gekennzeichnet, dass der Sockel (347) koaxial zur Printplatine angeordnet ist und durch letztere durchragt.

13. Adapter nach Anspruch 1, dadurch gekennzeichnet, dass zwischen Aussen- und Innengehäuseteil Dichtungsorgane, wie ein 0-Ring, anbringbar sind für den Einsatz des Adapters in feuchter Umgebung.

14. Adapter nach Anspruch 3, dadurch gekennzeichnet, dass die beiden Teile relativ zueinander um einen mittels Anschlagsorganen beschränkten Drehwinkel verschwenkbar sind.

15. Adapter nach Anspruch 1, dadurch gekennzeichnet, dass der Aussengehäuseteil (301) Befestigungsorgane, wie ein Aussengewinde (319), aufweist, auf der eine Lampenkalotte zur Einkapselung des Beleuchtungskörpers befestigt ist.

16. Adapter nach Anspruch 15, dadurch gekennzeichnet, dass zwischen der Kalotte (217) und dem Aussengehäuseteil eine O-Ringanordnung (223, 225) vorgesehen ist.

17. Adapter nach Anspruch 15, dadurch gekennzeichnet, dass die Kalotte (217) Bereiche unterschiedlicher Lichttransmission bzw. -reflexion (229, 231 ) umfasst.

18. Adapter nach Anspruch 15, dadurch gekennzeichnet dass ein Temperaturfühler (251) vorgesehen ist, sowie Organe (253, 261 ) zur Verstellung der Kalottenwärmetransmission bzw. -reflexion, die durch den Fühler (251) beeinflussbar sind.

19. Adapter nach Anspruch 15, dadurch gekennzeichnet, dass die Kalotte (255) mindestens zwei koaxial relativ zueinander drehbare Mantelpartien (253, 261 ) umfasst, wovon die eine eine Abfolge achsialer Segmente (259), relativ grosser Infrarotreflexion und relativ grosser Infrarottransmission aufweist, ebenso die zweite (253), und dass der Wärmefühler (251 ) die relative Drehstellung (ϕ) der Mantelpartien (253, 261 ) steuert.

20. Adapter nach Anspruch 18, dadurch gekennzeichnet, dass der Fühler (251 ) eine mechanisch mit einem der Mantelpartien (253) einerseits verbundene Bimetallspirale ist, die anderseits ortsfest fixiert ist.

21. Adapter nach Anspruch 1, dadurch gekennzeichnet, dass am Beleuchtungskörperanschluss ein Reflektor (247) befestigbar oder befestigt ist.

## Revendications

1. Adaptateur pour petits tubes fluorescents munis de broches de contact, présentant une douille enfichable adaptée aux tubes fluorescents et un culot à vis ou à baïonnette, situé côté alimentation et adapté aux lampes à incandescence, se composant d'une partie de boîtier externe (1, 201, 301) dotée d'un culot (3, 203) adapté aux lampes à incandescence, et dans laquelle une plaquette à circuits imprimés (307), est retenue, ainsi que d'une partie de boîtier interne (309) équipée d'une douille (347) adaptée aux tubes fluorescents, caractérisé par le fait que de multiples languettes de contact (341 ) sont disposées au voisinage de la douille de la partie de boîtier interne (309), languettes dont une partie est connectée et/ou peut être connectée, par exemple par l'intermédiaire de ponts (337) sur la plaquette à circuits imprimés, avec équivalence électrique, en vue de l'adaptation souple de la même partie de boîtier interne (309) à des corps d'éclairage (9, 207) différents; et par le fait que, de préférence, la forme de la douille est conçue de façon qu'elle reçoive, avec effet de retenue, des culots (12) de corps d'éclairage qui présentent des formes différentes.

2. Adaptateur selon la revendication 1, caractérisé par le fait que des logements (349), tels que des perçages, sont prévus sur la partie de boîtier interne (309) pour les broches de contact; et par le fait que des languettes élastiques de contact (341), destinées aux broches, sont fixées mécaniquement à la plaquette à circuits imprimés (307).

3. Adaptateur selon la revendication 1, caractérisé par le fait que la partie de boîtier interne (309) et la partie de boîtier externe (301 ) peuvent accomplir une rotation relative par rapport à un axe (A) de symétrie de raccordement.

4. Adaptateur selon la revendication 2, caractérisé par le fait que les languettes de contacts (341 ) sont réalisées de configuration en U à partir d'un matériau en form e de plaques; et par le fait que les branches (357, 359) de leur U sont centrées par rapport aux logements des broches de contact des corps d'éclairage, les zones formant branches étant alors douées d'élasticité.

5. Adaptateur selon la revendication 1, caractérisé par le fait que les contacts comprennent des languettes de contact (341) fixées mécaniquement à la plaquette à circuits imprimés et munies de zones de montage (371), en vue de soutenir la plaquette à circuits imprimés (307) sur la partie de boîtier interne (309), de façon telle que les contacts servent d'une part à la mise en contact des raccordements des corps d'éclairage, d'autre part à la retenue mécanique de la plaquette à circuits imprimés.

6. Adaptateur selon les revendications 4 ou 5, caractérisé par le fait qu'au moins l'une (359) des branches du U présente une zone d'appui (371 ) sur son côté tourné à l'opposé de la base (361 ) du U, tandis que la partie de boîtier interne comporte une zone de montage complémentaire (373) en vue de soutenir la plaquette (307) sur la partie de boîtier interne (309).

7. Adaptateur selon la revendication 6, caractérisé par le fait que la zone d'appui (371 ) est réalisée en forme de redan, les branches du U se dressant au moins à peu près parallèlement à un axe d'assemblage de la plaquette à circuits imprimés et de la partie de boîtier interne, de telle sorte que, lors de l'assemblage de la plaquette et de la partie de boîtier interne, les zones d'appui s'encliquettent élastiquement derrière des zones de montage complémentaires, sur la partie de boîtier interne.

8. Adaptateur selon la revendication 4, caractérisé par le fait qu'au moins l'une des branches du U présente une déformation sortante dirigée vers l'axe médian du U, qui est munie d'une arête ou d'un bombement continu; et par le fait que, de préférence, l'une (359) des branches du U présente une déformation sortante (376) munie d'une arête (378) et dirigée vers cet axe, l'autre (357) présentant une déformation sortante (374) à bombement continu, dirigée vers cet axe.

9. Adaptateur selon la revendication 4, caractérisé par le fait que la base (361 ) des languettes de contact en U comporte, d'un côté, une zone de prolongement (363); et par le fait que la languette est fixée à l'un des côtés de la plaquette à circuits imprimés, en étant intimement appliquée par la zone de prolongement, et en étendant alors les branches sur l'autre côté de la plaquette, à travers au moins un orifice pratiqué dans cette dernière, de telle sorte que la zone de prolongement absorbe, sur son appui contre la plaquette à circuits imprimés, des couples de charge engendrés lors de l'insertion du corps d'éclairage.

10. Adaptateur selon la revendication 9, caractérisé par le fait que la zone de prolongement comporte au moins un téton (365) qui se dresse au moins à peu près parallèlement aux braches du U, est ménagé solidairement sur la zone de prolongement (363), au moins sensiblement dans la région centrale de celle-ci, et fait saillie, à travers un orifice (369) pratiqué dans la plaquette à circuits imprimés (307), vers le côté de cette plaquette à circuits imprimés qui est tourné à l'opposé de la zone de prolongement, où il est relié à ladite plaquette.

11. Adaptateur selon la revendication 10, caractérisé par le fait que la partie de boîtier interne (309) est en prise, par des faces extérieures de régions de parois élastiques (343), avec la paroi intérieure de la partie de boîtier externe (301 ) réalisée au moins partiellement en forme de douille, en étant préférentiellement en liaison interactive avec effet d'écartement, au moyen d'une déformation sortante (345) en forme de redan solidaire des régions de parois élastiques, dans une rainure (323) pratiquée sur la paroi intérieure de la partie de boîtier externe; et par le fait qu'il est prévu un étrier d'écartement (305) en liaison par encliquetage avec lesdites régions de parois, de telle sorte que, par suite de l'effet d'écartement exercé par cet étrier d'écartement sur les régions de parois (343) de la partie de boîtier interne (309), la liaison de cette dernière avec la partie de boîtier externe (301 ) soit indissociable sans destruction, après l'assemblage, l'étrier d'écartement servant additionnellement d'appui à la plaquette à circuits imprimés (307).

12. Adaptateur selon la revendication 1, caractérisé par le fait que le culot (347) est disposé coaxialement à la plaquette à circuits imprimés, et dépasse à travers celle-ci.

13. Adaptateur selon la revendication 1, caractérisé par le fait que des organes d'étanchement, tels qu'un joint torique, peuvent être installés entre les parties de boîtier externe et interne, pour permettre l'utilisation de l'adaptateur dans une atmosphère humide.

14. Adaptateur selon la revendication 3, caractérisé par le fait que les deux parties peuvent pivoter l'une par rapport à l'autre, d'un angle de rotation limité au moyen d'organes de butée.

15. Adaptateur selon la revendication 1, caractérisé par le fait que la partie de boîtier externe (301 ) présente des organes de fixation tels qu'un filetage externe (319), sur lequel un globe de lampe est fixé en vue de l'encapsulage du corps d'éclairage.

16. Adaptateur selon la revendication 15, caractérisé par le fait qu'un groupe de joints toriques (223, 225) est prévu entre le globe (217) et la partie de boîtier externe.

17. Adaptateur selon la revendication 15, caractérisé par le fait que le globe (217) comprend des régions (229, 231) à transmissions et réflexions lumineuses respectivement différentes.

18. Adaptateur selon la revendication 15, caractérisé par le fait qu'il est prévu une sonde thermométrique (251), ainsi que des pièces (253, 261 ) destinées à ajuster respectivement la transmission ou la réflexion de chaleur par le globe, et pouvant être influencées par la sonde (251 ).

19. Adaptateur selon la revendication 15, caractérisé par le fait que le globe (255) comprend au moins deux zones d'enveloppe (253, 261) pouvant tourner coaxialement l'une par rapport à l'autre, dont l'une présente une succession de segments axiaux (259) à réflexion et transmission d'infrarouges relativement grandes, de même que la seconde (253); et par le fait que la sonde thermométrique (251) commande la position angulaire relative (<p) des zones d'enveloppe (253, 261).

20. Adaptateur selon la revendication 18, caractérisé par le fait que la sonde (251 ) est un bilame spiroidal, d'une part relié mécaniquement à l'une (253) des zones d'enveloppe, et d'autre part verrouillé fermement à demeure.

21. Adaptateur selon la revendication 1, caractérisé par le fait qu'un réflecteur (247) est fixable ou fixé au raccordement du corps d'éclairage.

## Claims

1. Adaptor for small fluorescent tubes with contact pins, with a fluorescent tube-compatible, plug-in socket and an incandescent lamp-compatible, feed-side screw or bayonet cap, comprising an outer casing part (1, 201, 301 ) with an incandescent lamp-compatible cap (3, 203) in which is held a printed circuit board (307) and an inner casing part (309) with a fluorescent tube-compatible socket (347), characterized in that in the socket area of the inner casing part (309) is provided a plurality of contact members (341 ), whereof part is electrically equivalently wired and/or are wired, such as via bridges (337) on the board, for the flexible adaptation of the same inner casing part (309) to different light fittings (9, 207) and that preferably the socket shape is such that it receives in retaining manner differently shaped caps (12) of light fittings.

2. Adaptor according to claim 1, characterized in that on the inner casing part (309) are provided receptacles (349) such as bores for contact pins and that resilient contact members (341 ) for the pins are mechanically fixed to the printed circuit board (307).

3. Adaptor according to claim 1, characterized in that the inner casing part (309) and the outer casing part (301) are rotatable relative to another with respect to a connecting axis of symmetry (A).

4. Adaptor according to claim 2, characterized in that the contact members (341) are constructed in U-shaped manner from plate-like material and that their U-Iegs (357, 359) are centred with respect to the receptacles for the light fitting contact pins, the leg portions being resilient.

5. Adaptor according to claim 1, characterized in that the contacts on the printed circuit board comprise mechanically fixed contact members (341 ), which have bearing portions (371 ) for supporting the printed circuit board (307) on the inner casing part (309), in such a way that the contacts on the one hand are used for contacting the light fitting connections and on the other hand for mechanically holding the board.

6. Adaptor according to claims 4 or 5, characterized in that at least one U-Ieg (359) has on its side remote from the U-base (361) a bearing portion (371 ), whilst the inner casing part has a counterbearing portion (373) for the same for supporting the board (307) on the inner casing part (309).

7. Adaptor according to claim 6, characterized in that the bearing portion (371) is constructed in barb-like manner, the U-Iegs project at least approximately parallel to an assembly axis of the printed circuit board and inner casing part, in such a way that on assembling the board and inner casing part the bearing portions resiliently snap behind counterbearing portions on the inner casing part.

8. Adaptor according to claim 4, characterized in that at least one of the U-Iegs has a shaped-out portion directed against the U-central axis having an edge or which is constantly curved and that preferably one of the U-Iegs (359) has a shaped out portion (376) directed against said axis with edge (378) and the other (357) a constantly curved shaped-out portion (374) directed against said axis.

9. Adaptor according to claim 4, characterized in that the base (361) of the U-contact members is provided on one side with an extension portion (363) and that the member with the extension portion is fixed in closely engaging manner on one board side and the leg extends through at least one opening in the board on its other side in such a way that the extension portion absorbs the stressing moments occuring when it bears against the printed circuit board on inserting the light fitting.

10. Adaptor according to claim 9, characterized in that the extension portion has at least one pin (365), which projects at least approximately parallel to the U-Iegs and is shaped at least approximately in the central region of the extension portion (363), which projects through an opening (369) in the printed circuit board (307) on the board side remote from the extension portion, where it is connected to the board.

11. Adaptor according to claim 10, characterized in that the inner casing part (309) with outer faces of resilient wall portions (343) engages on the inner wall of the at least partly bush-shaped outer casing part (301 ), preferably by means of a barb-like shaped-out portion (345) on the resilient wall portions is expandingly in operative connection in a slot (323) on the inner wall of the outer casing part and that an expanding bracket (305) in locking connection with the latter is provided, in such a way that through the expanding action of the expanding bracket on the wall portions (343) of the inner casing part (309), in the connection of the latter to the outer casing part (301) it is undetachable in non-destructive manner after assembly, the expanding bracket additionally serving as a support for the printed circuit board (307).

12. Adapter according to claim 1, characterized in that the cap (347) is positioned coaxially to the printed circuit board and projects through the latter.

13. Adapter according to claim 1, characterized in that between the outer and inner casing parts can be fitted sealing members, such as an 0-ring for the use of the adaptor in a moist environment.

14. Adaptor according to claim 3, characterized in that the two parts can be pivoted relative to one another by a rotation angle limited by stop members.

15. Adaptor according to claim 1, characterized in that the outer casing part (301) has fixing members, such as an external thread (319), to which is fixed a lamp cup for encapsulating the light fitting.

16. Adaptor according to claim 15, characterized in that an 0-ring arrangement (223, 225) is provided between the cup (217) and the outer casing part.

17. Adaptor according to claim 15, characterized in that the cup (217) incorporates areas of different light transmission or reflection (229, 231).

18. Adaptor according to claim 15, characterized in that a heat sensor (251) is provided, as well as members (253, 261 ) for adjusting the cup heat transmission or reflection and which can be influenced by the sensor (251 ).

19. Adaptor according to claim 15, characterized in that the cup (255) incorporates at least two casing portions (253, 261 ) rotatable coaxially relative to one another, whereof one has a sequence of axial segments (259) with a relatively high infrared reflection and relatively high infrared transmission, as does the second (253) and that the heat sensor (251 ) controls the relative rotation position ((p) of the casing portions (253, 261).

20. Adaptor according to claim 18, characterized in that the sensor (251) is a bimetal spiral mechanically connected on one side with one of the casing portions and which on the other side is fixed.

21. Adaptor according to claim 1, characterized in that a reflector (247) is fixable or fixed to the light fitting connection.
